# EUROPÄISCHE PATENTSCHRIFT

(11) **EP 0 904 806 B1**
(45) Veröffentlichungstag und Bekanntmachung des Hinweises auf die Patenterteilung: **23.10.2002**
(21) Anmeldenummer: 97810719.1
(22) Anmeldetag: 30.09.1997
(51) Int. Cl.: A62C 39/00

(54) **Mischvorrichtung für Fluide**
Fluid mixing device
Dispositif mélangeur pour fluides

(43) Veröffentlichungstag der Anmeldung: 31.03.1999
(73) Patentinhaber: Alstom, 75116 Paris (FR)
(72) Erfinder: Äbischer, Frédéric, 4542 Luterbach (CH); Russwurm, Manfred, 23611 Bad Schwartau (DE)
(74) Vertreter: Liebe, Rainer

(56) Entgegenhaltungen:
- WO-A-94/08659
- DE-U- 29 510 982
- FR-A- 2 608 438

## Beschreibung

### Technisches Gebiet

Die Erfindung betrifft eine Vorrichtung zur Einbringung von CO₂ in ein vorzugsweise flüssiges Löschmedium, im wesentlichen bestehend aus einem Gehäuse mit einer Löschmittelzufuhrleitung, einem mit einem Dosierventil versehenen Zuführrohr für CO₂ sowie einer Austrittsleitung. Mit derartigen Vorrichtungen können homogene Blasenströmungen stromaufwärts der Löschdüse von Brandlöschanlagen erzeugt werden.

### Stand der Technik

Solche Mischvorrichtungen, allerdings nicht für CO₂, sind hinlänglich bekannt, bspw. aus der WO 95 24274. Dabei wird das Inertgas in der Regel gasförmig zugegeben und dient zudem als Treibmittel für das Löschmittel. Das Inertgas wird intermittierend in die Mischvorrichtung eingegeben, um eine definierte Propfenströmung in der Zuleitung zu den Löschdüsen zu erzielen. Eine weitere bekannte Lösung für Handfeuerlöscher gemäss DE-U1 295 10 982 sieht vor, dass CO₂ an der Löschdüse selbst zum Löschmittel zugegeben wird. Damit soll ein aerosol-ähnliches Gemisch mit auf Gefriertemperatur gebrachten Wassertröpfchen erzeugt werden. Es versteht sich, dass mit dieser Massnahme keine homogene Blasenströmung stromaufwärts der Löschdüse geschaffen werden kann.

### Darstellung der Erfindung

Der Erfindung liegt die Aufgabe zugrunde, eine Mischvorrichtung der eingangs genannten Art zu schaffen, bei welcher ein weitgehend homogenes Zweiphasengemisch erzeugt wird mit definierten CO₂-Blasen, welche bis zur stromabwärtigen Löschdüse vorherrschen. Eine weitere Aufgabe wird darin gesehen, eine Massnahme vorzusehen, mit welcher eine Vereisung des Löschmittels anlässlich der Entspannung des flüssigen CO₂ erheblich vermieden wird.

Erfindungsgemäss wird dies dadurch erreicht, dass das Gehäuse in seiner Längsachse vertikal ausgerichtet ist, dass die Löschmittelzufuhrleitung mit dem Gehäuse an dessen unterem Ende verbunden ist, dass die Austrittsleitung vom oberen Ende des Gehäuses abzweigt, dass das CO₂-Zuführrohr von oben in das Gehäuse einmündet, sich zumindest annähernd bis an dessen unteres Ende hin erstreckt und am Rohrende mit Eindüsungsmitteln versehen ist, wobei das CO₂ im Zuführrohr im Gegenstrom zum Löschmittel geführt ist und wobei die Länge des Zuführrohres zwischen Dosierventil und Eindüsungsmitteln so bemessen ist, dass sich während des Betriebes bei geschlossenem Dosierventil an dessen stromabwärtiger Seite ein Gaspolster bildet.

Die Vorteile der Erfindung sind unter anderem in der besonderen Einfachheit der Massnahme zu sehen. Die Vorrichtung ist zudem sehr wirkungsvoll bei einem Betriebsdruck kleiner als 12 bar. Dies bedeutet, dass das gesamte Löschsystem mit den darin befindlichen Leitungen und Armaturen auf die für Feuerschutz gerechten 16 bar ausgelegt werden kann.

Es ist besonders zweckmässig, wenn das Zuführrohr an seiner Aussenwandung und/oder das Gehäuse an seiner Innenwandung mit dreidimensionalen wirbelerzeugenden Mitteln versehen ist. Hiermit können grossskalige Längswirbel erzeugt werden, die ein schnelles, kontrolliertes Mischen der strömenden Stoffe bei gleichzeitig geringem Druckverlust innert kürzester Strecke ermöglichen. Der Vorteil eines solchen Wirbel-Generators ist in seiner besonderen Einfachheit in jeder Hinsicht zu sehen. Desweiteren kann das Element durch seinen in der Regel hohlen Innenraum dazu benutzt werden, das Inertgas in den vom Löschmittel durchströmten Kanal einzudüsen.

### Kurze Beschreibung der Zeichnung

In der Zeichnung ist ein Ausführungsbeispiel der Erfindung schematisch dargestellt.
Es zeigen:
Fig. 1 einen Längsschnitt einer Mischvorrichtung;
Fig. 2 eine perspektivische Darstellung eines Wirbel-Generators;
Fig. 3 eine Anordnungsvariante des Wirbel-Generators.

Es sind nur die für das Verständnis der Erfindung wesentlichen Elemente gezeigt. Nicht dargestellt sind die stromaufwärts der Mischvorrichtung vorgenommene Bereitstellung des Inertgases und des Löschmittels sowie die stromabwärts der Mischvorrichtung angeordeten Löschdüsen.

### Weg zur Ausführung der Erfindung

Gemäss Fig. 1 besteht die Vorrichtung aus einem in seiner Längsachse vertikal angeordneten, einen Mischkanal 22 umschliessenden Gehäuse 1, welches im einfachsten Fall ein zylindrisches, metallisches Rohr sein kann. An seinem unteren Ende ist es über eine handelsübliche, nicht dargestellte Befestigung mit einer Löschmittelzufuhrleitung 2 verbunden. An seinem oberen

Ende ist das Gehäuse 1 von einem mit einem Dosierventil 3 versehenen Zuführrohr 4 für CO₂ durchdrungen, wobei sich das Dosierventil 3 unmittelbar ausserhalb des Gehäuses 1 befindet. Stromaufwärts dieses Dosierventils 3 ist ein CO₂-Anschluss 8 vorgesehen. Ebenfalls vom oberen Ende zweigt eine zu den Löschdüsen führende Austrittsleitung 5 vom Gehäuse 1 ab.

Das CO₂-Zuführrohr 4 erstreckt sich im Beispielsfall koaxial verlaufend bis zum unteren Gehäuseende. Am Rohrende ist es mit Eindüsungsmitteln 6 versehen, welche im einfachsten Fall regelmässig über den Umfang des Rohres 4 angeordnete Bohrungen sind. Es versteht sich, dass in diesem Fall das Rohrende verschlossen sein sollte. Das Zuführrohr 4 ist zweiteilig ausgeführt, wobei das an das Dosierventil 3 angrenzende Teil 4a aus einem Material mit schlechter Wärmeleitfähigkeit und das an die Eindüsungsmittel angrenzende Teil 4b aus einem Material mit guter Wärmeleitfähigkeit besteht. Dem liegende die nachstehenden, anhand der Betriebsweise erläuterten Überlegungen zugrunde:

Zugrundegelegt werden folgende Daten: Als Löschmittel wird Wasser verwendet mit einem Druck zwischen 4 und 10 bar, vorzugsweise 6 bar, und einer Temperatur von vorzugsweise 10°C. Innerhalb des Gehäuses 1 wird eine Wassergeschwindigkeit von ca. 5 m/sek als günstig erachtet. Als Inertgas wird CO₂ verwendet, wobei selbstverständlich auch andere wasserlösliche Mittel denkbar sind. In den Anschluss 8 wird das flüssige CO₂ über eine nicht dargestellte Hochdruckleitung mit einem Druck von max. 70 bar bei einer Temperatur von ca. 30°C eingespeist. Das Dosierventil 3 dient der eigentlichen Mengenregelung. Gleichzeitig übt es die Funktion als Rückschlagventil aus beim Anfahren und Abfahren der Anlage oder bei deren allfällig intermittierendem Betrieb.

Bei geschlossenem Dosierventil 3 dringt das Löschmittel aus dem Gehäuse 1 über die Eindüsungsmittel 6 in das Innere des Zuführrohres 4 ein und steigt darin hoch. Dabei komprimiert es die darin vorhandene Gassäule - welche zumindest beim Anfahren aus Luft besteht - und verschiebt sie unter Bildung eines Gaspolsters 7 gegen das Dosierventil 3. Diesem Zustand entspricht sie Darstellung in Fig. 1. Das Gaspolster 7 verhindert, dass Wasser mit dem Dosierventil 3 in Kontakt gelangt. Hieraus ist erkennbar, dass zur Erzeugung eines geeigneten Gaspropfens das Zuführrohr 4 eine gewisse Länge nicht unterschreiten darf. Das Gaspolster 7 muss so bemessen sein, dass selbst bei stärkster Verwirbelung der Wassersäule kein Wasser an das Ventil 3 gelangt, um eine Vereisung zu vemeiden. Diese Verwirbelung und die dadurch verursachte Vereisungsgefahr bestehen nämlich beim darauffolgenden Öffnen des Dosierventils 3. Das flüssige CO₂ wird im Ventil auf ca 8 bar entspannt und kann dabei eine Temperatur von -45°C erreichen. Es versteht sich, dass ein eventueller Kontakt mit Wasser dieses sofort vereisen liesse und das Zufuhrrohr 4 verschliessen würde. Das flüssige Inertgas dringt in das Zuführrohr 4 ein und verschiebt über das Gaspolster 7 die Löschmittelsäule zurück ins Gehäuse 1. Hierbei erwärmt sich das CO₂ und bei Erreichen seines Tripelpunktes setzt zumindest teilweise eine Verdampfung ein. Hier ergibt sich der Sinn der Zweiteilung des Zuführrohres 4. Das an das Dosierventil 3 angrenzende Teil 4a ist vorzugsweise aus schlecht leitendem Kunststoff ausgeführt, um eine möglichst geringe Wärmeübertragung zwischen den im Gegenstrom strömenden kaltem flüssigem Inertgas und Wasser im Gehäuse 1 zu gewährleisten. Es gilt auf jeden Fall zu vermeiden, dass in diesem Bereich im Gehäuseinneren noch Vereisungen, auch lokaler Art, auftreten. Um andererseits weiter stromabwärts die Erwärmung und Verdampfung des Inertgases zu fördern, wird hier im Teil 4b ein Werkstoff mit guter Wärmeleitfähigkeit gewählt.

Die Eindüsungsmittel 6, welche radiale Bohrungen oder ein siebähnlicher Vorsatz sein können, sind so bemessen, dass bereits beim Eindüsen des Inertgases in den vom Löschmittel durchströmten Misch Kanal 22 eine homogene Feinverteilung des Gases im Wasser mit kleinstmöglichen Gasblasen erfolgt. Hierbei ist jedoch darauf zu achten, dass die Düsenbohrungen wiederum gross genug sind, um ein Einfrieren der Öffnungen mit Sicherheit zu vermeiden.

Auch wenn der oben erwähnte Tripelpunkt innerhalb des Rohres 4 nicht erreicht wird, so verdampft das flüssige Inertgas in jedem Fall beim Kontakt mit dem wärmeren Wasser und geht dabei in Lösung. Dabei wird zunächst angestrebt, soviel Gas zu lösen wie möglich; Ziel ist das Erreichen des Sättigungszustandes des Gemisches.

Zwecks Bildung einer definierten Blasenströmung stromabwärts der Eindüsung wird mehr CO₂ in das Löschmittel eingeführt als darin in Lösung gehen kann. Der nicht gelöste überschüssige Anteil liegt in Form von Blasen vor.

Das Gemisch hat die Tendenz, abhängig von jeweiligen Druck und Temperatur auszudampfen; ein Druckverlust in der Leitung hat demnach ein Ausdampfen zu Folge. Durch Entgasung des gelösten Inertgases wird ein Teil des Druckabfalls kompensiert. Das Ausdampfen bewirkt eine Volumenzunahme. Als Beispiel seien folgende. Werte angegeben:

Beim Eindüsen von 25 Gramm Inertgas mit einem Druck von 7 bar in 1 Liter Wasser von 10°C gehen 15 Gramm in Lösung; 10 Gramm expandieren bei 7 bar zu einem Volumen von 0.8 Liter. Das Gesamtvolumen beträgt somit 1.8 Liter und das Totalgewicht des Gemisches beträgt 1025 Gramm. Das Gemisch weist demnach ein spez. Gewicht von ca 0.57 kg/Liter auf. Dies bedeutet gegenüber einer reinen Wasserströmung einen erheblich geringeren Druckverlust im Leitungssystem zu den Löschdüsen. Mit der neuen Massnahme wird zumindest eine vorteilhafte Druckhaltung im System erzielt, wie durch Versuche ermittelt wurde. Dies bedeutet letztlich, dass alle Löschdüsen unabhängig von der zugehörigen Leitungslänge mit annähernd dem gleichen Löschdruck beaufschlagt werden.

Die oben erwähnten grossen Löcher der Eindüsungsmittel 6 könnten zur Folge haben, dass die bereits anfänglich gewünschte homogene Feinverteilung des Gases im Wasser nicht durchführbar ist. Um hier Abhilfe zu schaffen, sind in dem durchströmten Kanal 19 an der Gehäuseinnenwand 21 strömungsbeeinflussende Mittel in Form von Wirbelerzeugern 9 angeordnet. Diese Wirbelerzeuger 9 sind so angeordnet, dass stromabwärts davon eine genügend grosse Mischzone 22 innerhalb des Gehäuses 1 zur Verfügung steht.

Gemäss Figuren 2 und 3 besteht ein solcher Wirbel-Generator 9 im wesentlichen aus drei frei umströmten dreieckigen Flächen. Es sind dies eine Dachfläche 10 und zwei Seitenflächen 11 und 13. In ihrer Längserstreckung verlaufen diese Flächen unter bestimmten Winkeln in Strömungsrichtung.

Die Seitenflächen 11 und 13, welche aus rechtwinkligen Dreiecken bestehen, sind mit ihren Längsseiten auf der Gehäuseinnenwand 21 fixiert. Sie sind so orientiert, dass sie an ihren Schmalseiten einen Stoss bilden unter Einschluss eines Pfeilwinkels α. Der Stoss ist als scharfe Verbindungskante 16 ausgeführt und steht ebenfalls senkrecht zu jener Wand 21, mit welcher die Seitenflächen 11 und 13 bündig sind. In einen Kanal 19 eingebaut, wird wegen der scharfen Verbindungskante 16 der Durchströmquerschnitt kaum durch Sperrung beeinträchtigt. Die beiden den Pfeilwinkel α einschliessenden Seitenflächen 11, 13 sind symmetrisch in Form, Grösse und Orientierung und sind beidseitig einer Symmetrieachse 17 angeordnet. Diese Symmetrieachse 17 ist gleichgerichtet wie die Kanalachse.

Die Dachfläche 10 liegt mit einer quer zur Längsrichtung des Gehäuses 1 verlaufenden und sehr flach ausgebildeten Kante 15 an derselben Wand an wie die Seitenwände 11, 13. Ihre längsgerichteten Kanten 12, 14 sind bündig mit den in den durchströmten Kanal 19 hineinragenden längsgerichteten Kanten der Seitenflächen 11 und 13. Die Dachfläche 10 verläuft unter einem Anstellwinkel β zur Gehäuseinnenwand 21. Ihre Längskanten 12, 14 bilden zusammen mit der Verbindungskante 16 eine Spitze 18.

In Fig. 2 bildet die Verbindungskante 16 der beiden Seitenflächen 11, 13 die stromabwärtige Kante des Wirbel-Generators 9. Die quer zur Längsrichtung des Gehäuses 1 verlaufende Kante 15 der Dachfläche 10 ist somit die von der Kanalströmung zuerst beaufschlagte Kante.

Die Wirkungsweise des Wirbel-Generators 9 ist folgende: Beim Umströmen der Kanten 12 und 14 wird die Strömung in ein Paar gegenläufiger Wirbel umgewandelt. Die Wirbelachsen liegen in der Achse der Strömung. Die Geometrie der Wirbel-Generatoren 9 ist so gewählt, dass bei der Wirbelerzeugung keine Rückströmzonen entstehen.

Die Drallzahl des Wirbels wird bestimmt durch entsprechende Wahl des Anstellwinkels β und/oder des Pfeilwinkels α. Mit steigenden Winkeln wird die Wirbelstärke bzw. die Drallzahl erhöht und der Ort des Wirbelaufplatzens (vortex break down) - sofern dies überhaupt gewünscht ist - wandert stromaufwärts bis hin in den Bereich des Wirbel-Generators 9 selbst. Je nach Anwendung sind diese beiden Winkel α und β durch konstruktive Gegebenheiten und durch den Prozess selbst vorgegeben. Angepasst werden muss dann nur noch die Höhe des Wirbel-Generators 9, welche jener der Verbindungskante 16 entspricht.

In der Regel wird man die Höhe h dieser Verbindungskante 16 so mit der Kanalhöhe H abstimmen, dass der erzeugte Wirbel unmittelbar stromabwärts des Wirbel-Generators 9 bereits eine solche Grösse erreicht, dass die volle Kanalhöhe oder die volle Höhe des dem Wirbel-Generators zugeordneten Kanalteils ausgefüllt wird, was zu einer gleichmässigen Verteilung in dem beaufschlagten Querschnitt führt. Ein weiteres Kriterium, welches Einfluss auf das zu wählende Verhältnis h/H nehmen kann, ist der Druckabfall, der beim Umströmen des Wirbel-Generators 9 auftritt. Es versteht sich, dass mit grösserem Verhältnis h/H auch der Druckverlustbeiwert ansteigt.

Im Gegensatz zu Fig. 2 ist in Fig. 3 die scharfe Verbindungskante 16 jene Stelle, die von der Kanalströmung zuerst beaufschlagt wird. Das Element ist um 180° gedreht. Wie aus der Darstellung erkennbar, haben die beiden gegenläufigen Wirbel ihren Drehsinn geändert. Sie rotieren oberhalb der Dachfläche 10 entlang und streben der Wand zu, auf welcher der Wirbel-Generator 9 montiert ist.

An der Gehäuseinnenwand 21 ist eine Anzahl von Wirbel-Generatoren 9 in Umfangsrichtung mit oder ohne Zwischenräume aneinandergereiht. Die Höhe h der Elemente 9 beträgt ca. 90% der Kanalhöhe H. Es können auch in mehreren Ebenen des Gehäuses derartige Wirbel-Generatoren gleichmässig oder axial gestaffelt angeordnet werden.

Die Erfindung ist selbstverständlich nicht auf das gezeigte und beschriebene Ausführungsbeispiel beschränkt. In Abweichung zu reinem Wasser als Löschmittel wäre auch ein Wasser-Schaum-Gemisch denkbar. Neben CO₂ als Inertgas können auch Stickstoff oder Luft verwendet werden. Auch sind grössere Variationen bei den für Löschmittel und Inertgas angegebenen Werten möglich. Grundsätzlich gilt, je höher der Wasserdruck und je tiefer die Wassertemperatur sind, desto mehr CO₂ kann gelöst werden. Es versteht sich, dass auch andere wirbelerzeugende Elemente als die gezeigten Wirbelgeneratoren zur Anwendung gelangen können. Grundsätzlich sind alle statischen Mischer geeignet, sofern ihr Druckverlust nicht allzu gross ist.

### Bezugszeichenliste

- 1: Gehäuse
- 2: Löschmittelzufuhrleitung
- 3: Dosierventil
- 4: CO₂-Zuführrohr
- 5: Austrittsleitung
- 6: Eindüsungsmittel
- 7: Gaspolster
- 8: CO₂-Anschluss
- 9: wirbelerzeugende Mittel, Wirbelgenerator
- 10: Dachfläche
- 11: Seitenfläche
- 12: Längskante
- 13: Seitenfläche
- 14: Längskante
- 15: quer zur Längsrichtung des Gehäuses 1 verlaufende Kante von 10
- 16: Verbindungskante
- 17: Symmetrielinie
- 18: Spitze
- 21: Gehäuseinnenwand
- 22: Mischkanal
- β: Anstellwinkel
- α: Pfeilwinkel
- h: Höhe von 16
- H: Kanalhöhe

## Patentansprüche

1. Vorrichtung zur Einbringung von CO₂ in ein vorzugsweise flüssiges Löschmedium, im wesentlichen bestehend aus einem einen Misch Kanal (22) umgrenzenden Gehäuse (1) mit einer Löschmittelzufuhrleitung (2), einem mit einem Dosierventil (3) versehenen Zuführrohres (4) für CO₂ sowie einer Austrittsleitung (5),
**dadurch gekennzeichnet,**
- **dass** das Gehäuse (1) in seiner Längsachse vertikal ausgerichtet ist; dass die Löschmittelzufuhrleitung (2) mit dem Gehäuse (1) an dessen unterem Ende verbunden ist und dass die Austrittsleitung (5) vom oberen Ende des Gehäuses (1) abzweigt,
- **dass** das CO₂₋-Zuführrohr (4) von oben in das Gehäuse (1) einmündet, sich zumindest annähernd bis an dessen unteres Ende hin erstreckt und am Rohrende mit Eindüsungsmitteln (6) versehen ist;
- wobei das CO₂ im Zuführrohr (4) im Gegenstrom zum Löschmittel geführt ist, und wobei die Länge des Zuführrohres (4) zwischen Dosierventil (3) und Eindüsungsmitteln (6) so bemessen ist, dass sich während des Betriebes bei geschlossenem Dosierventil (3) an dessen stromabwärtiger Seite ein Gaspolster (7) bildet.

2. Vorrichtung. nach Anspruch 1, **dadurch gekennzeichnet, dass** das Zuführrohr (4) zweiteilig (4a,4b) ausgeführt ist, wobei das an das Dosierventil (3) angrenzende Teil (4a) aus einem Material mit schlechter Wärmeleitfähigkeit besteht und das an die Eindüsungsmittel angrenzende Teil (4b) aus einem Material mit guter Wärmeleitfähigkeit besteht.

3. Vorrichtung. nach Anspruch 1, **dadurch gekennzeichnet, dass** das Zuführrohr (4) an seiner Aussenwandung und/oder das Gehäuse (1) an seiner Innenwandung (21) mit wirbelerzeugenden Mitteln (9) versehen sind.

4. Vorrichtung. nach Anspruch 3, **dadurch gekennzeichnet,**
**dass** die wirbelerzeugenden Mittel Wirbel-Generatoren (9) sind, von denen über die Breite oder den Umfang der Gehäuseinnenwand (21) quer zur Strömungsrichtung mehrere nebeneinander angeordnet sind,
- **dass** ein Wirbel-Generator (9) drei frei umströmte Flächen aufweist, die sich in Strömungsrichtung erstrecken und von denen eine die Dachfläche (10) und die beiden andern die Seitenflächen (11, 13) bilden,
- **dass** die Seitenflächen (11, 13) mit der Gehäuseinnenwand (21) bündig sind und miteinander den Pfeilwinkel (α) einschliessen,
- **dass** die Dachfläche (10) mit einer quer zur Längsrichtung des Gehäuses (1) verlaufenden Kante (15) an dergleichen Wand anliegt wie die Seitenflächen (11,13),
- und **dass** die längsgerichteten Kanten (12, 14) der Dachfläche (10), die bündig sind mit den in den Mischte Kanal (22) hineinragenden längsgerichteten Kanten der Seitenflächen (11,13) unter einem Anstellwinkel (β) zur Gehäuseinnenwand (21) verlaufen.

5. Vorrichtung. nach Anspruch 4, **dadurch gekennzeichnet, dass** das Verhältnis Höhe (h) des Wirbel-Generators (9) zur Höhe (H) des Misch-Kanals (22) so gewählt ist, dass der erzeugte Wirbel unmittelbar stromabwärts des Wirbel-Generators (9) die volle Teilkanalhöhe oder die volle Höhe des dem Wirbel-Generator zugeordneten Kanalteils ausfüllt.

6. Verfahren zum Betreiben der Vorrichtung nach Anspruch 1, **gekennzeichnet durch** folgende Schritte:
bei geschlossenem Dosierventil dringt das Löschmittel über die Eindüsungsmittel in das Zuführrohr ein, komprimiert die darin vorhandene Gassäule und verschiebt sie unter Bildung eines Gaspolsters gegen das Dosierventil, worauf das Dosierventil öffnet, flüssiges CO₂ in das Zuführrohr eindringt und die Löschmittelsäule zurück ins Gehäuse verschiebt, wobei sich das CO₂ erwärmt und bei Erreichen des Tripelpunktes zumindest teilweise verdampft, und dass zwecks Bildung einer Blasenströmung über die Eindüsungsmittel mehr CO₂ in das Löschmittel eingeführt wird als darin in Lösung gehen kann.

## Claims

1. Device for introducing CO₂ into a preferably liquid extinguishing medium, essentially comprising a housing (1) surrounding a mixing channel (22) with a feed line (2) for extinguishing means, a feed pipe (4), provided with a metering valve (3), for CO₂, as well as an outlet line (5), **characterized**
- **in that** the housing (1) is aligned with its longitudinal axis vertical; in that the feed line (2) for extinguishing means is connected to the housing (1) at the lower end thereof, and in that the outlet line (5) branches off from the upper end of the housing (1),
- **in that** the CO₂ feed pipe (4) opens into the housing (1) from above, extends at least approximately up to the lower end thereof, and is provided at the pipe end with injection means (6);
- it being the case that the CO₂ in the feed pipe (4) is directed in the opposite flow direction to the extinguishing means, and that the length of the feed pipe (4) between the metering valve (3) and injection means (6) is dimensioned such that during operation with the metering valve (3) closed a gas cushion (7) forms on its downstream side.

2. Device according to Claim 1, **characterized in that** the feed pipe (4) is designed in two parts (4a, 4b), it being the case that the part (4a) adjoining the metering valve (3) consists of a material of poor thermal conductivity, and the part (4b) adjoining the injection means consists of a material of good thermal conductivity.

3. Device according to Claim 1, **characterized in that** vortex-generating means (9) are provided on the outer wall of the feed pipe (4) and/or on the inner wall (21) of the housing (1).

4. Device according to Claim 3,
- **characterized in that** the vortex-generating means are vortex generators (9), of which a plurality are arranged next to one another over the width or the circumference of the housing inner wall (21) transverse to the flow direction,
- **in that** a vortex generator (9) has three free flow-enveloped surfaces which extend in the flow direction and of which one forms the roof surface (10) and the two other form the lateral surfaces (11, 13),
- **in that** the lateral surfaces (11, 13) are flush with the housing inner wall (21) and enclose the arrow angle (α) with one another,
- **in that** the roof surface (10) bears against the same wall as the side surfaces (11, 13) with an edge (15) running transverse to the longitudinal direction of the housing (1),
- and **in that** the longitudinally directed edges (12, 14) of the roof surface (10), which are flush with the longitudinally directed edges, projecting into the mixing channel (22), of the lateral surfaces (11, 13) run at an angle of incidence (β) to the housing inner wall (21).

5. Device according to Claim 4, **characterized in that** the ratio of the height (h) of the vortex generator (9) to the height (H) of the mixing channel (22) is selected such that directly downstream of the vortex generator (9) the vortex generated fills up the entire partial channel height or the entire height of the channel part assigned to the vortex generator.

6. Method for operating the device according to Claim 1, **characterized in that** it comprises the following steps:
- with the metering valve closed, the extinguishing means penetrates via the injection means into the feed tube, compresses the gas column present therein and displaces it against the metering valve by forming a gas cushion, whereupon the metering valve opens, liquid CO₂ penetrates into the feed pipe and displaces the column of extinguishing means back into the housing, CO₂ being heated and barized, at least partially, upon reaching the triple point, and **in that** [sic], for the purpose of forming a bubble flow, more CO₂ is introduced into the extinguishing means via the injection means than can be dissolved therein.

## Revendications

1. Dispositif pour l'introduction de CO₂ dans un agent d'extinction de préférence liquide, se composant essentiellement dune enceinte (1) délimitant un canal de mélange (22) avec une conduite d'arrivée d'agent d'extinction (2), un tube d'alimentation (4) pour le CO₂ pourvu d'une soupape de dosage (3) ainsi qu'une conduite de sortie (5), **caractérisé en ce que**
- l'enceinte (1) est orientée avec son axe longitudinal vertical; la conduite d'arrivée d'agent d'extinction (2) est raccordée à l'enceinte (1) à l'extrémité inférieure de celle-ci, et la conduite de sortie (5) est branchée à l'extrémité supérieure de l'enceinte (1), **en ce que**
- le tube d'alimentation de CO₂ (4) débouche par le haut dans l'enceinte (1), s'étend au moins approximativement jusqu'à l'extrémité inférieure de celle-ci et est pourvu à l'extrémité du tube de moyens d'injection (6);
- le CO₂ étant conduit dans le tube d'alimentation (4) à contre-courant de l'agent d'extinction et la longueur du tube d'alimentation (4) entre la soupape de dosage (3) et les moyens d'injection (6) étant dimensionnée de telle façon qu'il se forme pendant le fonctionnement un coussin de gaz (7) du côté aval de la soupape de dosage (3), celle-ci étant fermée.

2. Dispositif suivant la revendication 1, **caractérisé en ce que** le tube d'alimentation (4) est réalisé en deux parties (4a, 4b), dans lesquelles la partie (4a) adjacente à la soupape de dosage (3) est constituée dune matière ayant une mauvaise conductibilité thermique et la partie (4b) adjacente aux moyens d'injection est constituée dune matière ayant une bonne conductibilité thermique.

3. Dispositif suivant la revendication 1, **caractérisé en ce que** le tube d'alimentation (4) est pourvu sur sa paroi extérieure et/ou l'enceinte (1) est pourvue sur sa paroi intérieure (21) de moyens (9) de production de tourbillons.

4. Dispositif suivant la revendication 3, **caractérisé en ce que**
- les moyens de production de tourbillons sont des générateurs de tourbillons (9), dont plusieurs sont disposés l'un à côté de l'autre sur la largeur ou le pourtour de la paroi intérieure (21) de l'enceinte, transversalement au sens de l'écoulement, **en ce que**
- un générateur de tourbillons (9) présente trois faces librement submergées, qui s'étendent dans le sens de l'écoulement et dont Tune forme la face de toit (10) et les deux autres les faces latérales (11, 13), **en ce que**
- les faces latérales (11, 13) sont jointives à la paroi intérieure (21) de l'enceinte et forment ensemble un angle de flèche (α), **en ce que**
- la face de toit (10) s'applique par une arête (15) orientée transversalement à la direction longitudinale de l'enceinte (1) sur la même paroi que les parois latérales (11, 13), et **en ce que**
- les arêtes longitudinales (12, 14) de la face de toit (10), qui sont jointives aux arêtes longitudinales des faces latérales (11, 13) en saillie dans le canal de mélange (22), sont orientées avec un angle d'inclinaison (β) vers la paroi intérieure (21) de l'enceinte.

5. Dispositif suivant la revendication 4, **caractérisé en ce que** le rapport de la hauteur (h) du générateur de tourbillons (9) à la hauteur (H) du canal de mélange (22) est choisi de telle manière que le tourbillon produit occupe immédiatement en aval du générateur de tourbillons (9) toute la hauteur du canal partiel ou toute la hauteur de la partie de canal associée au générateur de tourbillons.

6. Procédé de conduite du dispositif suivant la revendication 1, **caractérisé par** les étapes suivantes:
avec la soupape de dosage fermée, l'agent d'extinction pénètre par les moyens d'injection dans le tube d'alimentation, il comprime la colonne de gaz présente dans celui-ci et il la déplace en formant un coussin de gaz contre la soupape de dosage, ensuite la soupape de dosage s'ouvre, du CO₂ liquide pénètre dans le tube d'alimentation et repousse à nouveau la colonne d'agent d'extinction dans l'enceinte, le CO₂ s'échauffant et s'évaporant au moins en partie en atteignant son point triple, et en ce que l'on introduit dans l'agent d'extinction, par les moyens d'injection, plus de CO₂ que ce qui peut passer ici en solution, afin de former un écoulement à bulles.
